# DEMANDE DE BREVET EUROPEEN

(11) **EP 4 635 583 A1**
(43) Date de publication de la demande: **22.10.2025**
(21) Numéro de dépôt: 25170541.4
(22) Date de dépôt: 15.04.2025
(51) Int. Cl.: A63B 49/022

(54) **RAQUETTE DE SPORT ET ENSEMBLE POUR LA PRATIQUE D'UN SPORT COMPRENANT UNE TELLE RAQUETTE**

(30) Priorité: 16.04.2024 FR 2403946
(71) Demandeur: BABOLAT VS, 69009 Lyon (FR)
(72) Inventeur: BACHA, Antoine, Basile, Baptiste, 69460 LE PERREON (FR); GAUTHIER, Fabien, Georges, Vital, 69380 CHAZAY D AZERGUES (FR); MEYER, Thomas, Daniel, 69250 NEUVILLE-SUR-SAONE (FR)
(74) Mandataire: Lavoix

(57) **Abrégé**

La présente invention concerne une raquette de sport (2) comprenant un manche, un élément de raquette (5), composé d'un cadre (7) dont une section transversale définit un enveloppe externe (E7) et d'un ensemble d'œillets (9) en appui contre le cadre, et d'un ensemble de cordes définissant un tamis. La raquette de sport comprend également une baguette de finition (4), montée sur l'élément de raquette en regard de l'ensemble d'œillets et comprenant une surface externe (S47) qui affleure une surface externe (S19) d'une paroi extérieure (6) de l'élément de raquette pour former une surface externe (S61) de la raquette de sport, continue et inscrite dans l'enveloppe externe de la section transversale du cadre, en tout point le long de la baguette de finition.

## Description

La présente invention concerne une raquette de sport, ainsi qu'un ensemble pour la pratique d'un sport de raquette comprenant une telle raquette.

Il est connu qu'une raquette de sport comprend un cadre, un manche et un tamis formé par une corde tendue entre le cadre lors du cordage de la raquette de sport. Pour assurer la réalisation du cordage de la raquette de sport, des ouvertures et une gorge sont ménagées dans le cadre de manière que la corde puisse traverser le cadre et être logée dans la gorge.

Cependant, la présence des ouvertures et de la gorge forme des irrégularités dans la paroi extérieure du cadre. Ces irrégularités favorisent la formation de turbulences du flux d'air autour de la raquette lors de son déplacement. Ces turbulences peuvent contribuer à freiner la raquette lors de son déplacement.

Il est connu de GB201108441A d'utiliser des capuchons qui sont clipsés dans des ensembles d'œillets, montés sur le cadre, pour améliorer l'aérodynamisme de la raquette. Cependant, le retrait des capuchons mis en place sur les ensembles d'œillets nécessite le décordage de la raquette. Ainsi, la mise en place des capuchons sur la raquette empêche un ajustement du cordage. En outre, les dimensions de chaque capuchon dépendent de celles de l'ensemble d'œillets sur lequel il doit être monté, notamment de l'entraxe des œillets, ce qui impose de devoir disposer de plusieurs types de capuchons.

Il est également connu de JP2569328A et de FR2599634A de recouvrir complétement la surface extérieure d'un cadre de raquette avec un pourtour. Ce pourtour permet notamment de modifier le poids de la raquette dans FR2599634A. Ce pourtour recouvre entièrement la surface extérieure du cadre et ne s'inscrit pas dans l'enveloppe extérieure du cadre. Ainsi ce pourtour crée une surépaisseur au cadre, ce qui augmente l'encombrement et donc la trainée du cadre lorsqu'il est déplacé dans l'espace.

Le but de l'invention est alors de proposer une baguette de finition permettant d'améliorer l'aérodynamisme de la raquette de sport, sans augmenter l'encombrement de la raquette, et permettant d'ajuster facilement le cordage, tout en évitant d'avoir de multiples types de pièces de finition.

A cet effet, l'invention a pour objet une raquette comprenant :
- un manche
- un élément de raquette comprenant :
   ∘ un cadre dont une section transversale définit un enveloppe ;
   ∘ un ensemble d'œillets de guidage de corde en appui contre une paroi extérieure du cadre ;
- un ensemble de cordes définissant un tamis, les cordes traversant localement le cadre en étant guidées par l'ensemble d'œillets de guidage ;
- au moins une baguette de finition, montée sur l'élément de raquette en regard de l'ensemble d'œillets et comprenant une surface externe qui affleure une surface externe d'une paroi extérieure de l'élément de raquette pour former une surface externe de la raquette de sport, continue et inscrite dans l'enveloppe externe de la section transversale du cadre, en tout point le long de la baguette de finition.
Grâce à l'invention, notamment grâce à la baguette de finition, la raquette de sport présente une paroi extérieure avec une surface externe convexe et continue, améliorant l'aérodynamisme de la raquette. La continuité de la surface externe assure une meilleure pénétration de la raquette dans l'air et donc un meilleur déplacement de la raquette dans l'air. De plus, la surface externe convexe permet de limiter la génération de turbulences autour de la raquette lors de son déplacement dans l'air. Ainsi la vitesse de déplacement de la tête de la raquette est augmentée, ce qui permet de donner plus de rotation et/ou de vitesse à la balle.

Selon des aspects avantageux mais non obligatoires de l'invention, une telle raquette de sport peut incorporer une ou plusieurs des caractéristiques suivantes, prises selon toute combinaison techniquement admissible :
- la baguette de finition comprend deux pattes configurées pour s'insérer dans une gorge de la raquette de sport, de manière à monter par coulissement la baguette de finition dans la gorge.
- la baguette de finition recouvre totalement l'ensemble d'œillets de guidage ;
- le cadre forme la gorge dans laquelle est montée par coulissement la baguette de finition ;
- l'ensemble d'œillets forme une butée au déplacement de la baguette de finition suivant une direction radiale et la surface externe de la baguette de finition affleure une surface externe d'une paroi extérieure du cadre ;
- l'ensemble d'œillets de guidage comprend une paroi extérieure dont une surface externe affleure une surface externe d'une paroi extérieure du cadre de manière à former une surface externe d'une paroi extérieure de l'élément de raquette ;
- l'ensemble d'œillets de guidage forme la gorge dans laquelle est montée par coulissement la baguette de finition et la surface externe de la baguette de finition affleure la surface externe de la paroi extérieure de l'ensemble d'œillets de guidage ;
- la baguette de finition comprend des protubérances, l'ensemble d'œillets comprend des logements configurés pour respectivement recevoir une protubérance de la baguette de finition, et la baguette de finition est configurée pour être montée sur l'ensemble d'œillets par clipsage des protubérances dans les logements ;
- les protubérances sont réparties le long de la baguette de finition et s'étendent perpendiculairement à une paroi extérieure de la baguette de finition dans une direction opposée à la surface extérieure, et les logements traversent l'ensemble d'œillets parallèlement à des œillets de l'ensemble d'œillets ;
- la baguette de finition comprend des pattes formant deux rangées et délimitant un volume, chacune des pattes comprenant une protubérance qui s'étend dans le volume perpendiculairement à la patte associée, et les logements s'étendent en saillie de l'ensemble d'œillets perpendiculairement à des œillets de l'ensemble d'œillets ;
- un autre ensemble d'œillets de guidage de corde est monté sur le cadre et recouvre une partie de la paroi extérieure du cadre et la raquette de sport comprend une autre baguette de finition dont une surface externe affleure la surface externe d'une paroi extérieure de l'autre ensemble d'œillets et qui est montée par coulissement dans une gorge de l'autre ensemble d'œillets de guidage ;
- une extrémité de la baguette de finition est configurée pour être montée par coulissement dans la gorge de l'autre ensemble d'œillets de guidage ;
- une largeur de la gorge du cadre est supérieure à la une largeur de la gorge de l'autre ensemble d'œillets de guidage, et une largeur de la baguette de finition est rétrécie à l'extrémité de la baguette de finition ;
- l'ensemble d'œillets de guidage est une pièce indépendante du cadre, rapportée dans la gorge du cadre ;
- le cadre et l'ensemble d'œillets de guidage sont monoblocs.

L'invention concerne également un ensemble pour la pratique d'un sport de raquette comprenant une raquette de sport telle que définie précédemment dans lequel la baguette de finition est sélectionnée parmi plusieurs baguettes de finition de propriétés différentes, qui appartiennent également à l'ensemble pour la pratique d'un sport de raquette.

L'invention apparaîtra plus clairement à la lecture de la description qui va suivre, donnée uniquement à titre d'exemple non limitatif, et faite en référence aux dessins dans lesquels :
[Fig. 1] la figure 1 est une élévation d'une raquette de sport conforme à l'invention ;
[Fig. 2] La figure 2 est une vue, en perspective et à plus grande échelle, d'une partie de la raquette correspondant au cadre II de la figure 1 ;
[Fig. 3] La figure 3 est une vue en plan de la partie de la raquette montrée à la figure 2 ;
[Fig. 4] La figure 4 est une coupe transversale à plus grande échelle de la raquette, selon le plan IV-IV à la figure 3
[Fig. 5] La figure 5 est une coupe transversale à plus grande échelle de la raquette, selon le plan V-V à la figure 3 ;
[Fig. 6] La figure 6 est une vue, en perspective et à plus grande échelle, d'une partie de la raquette correspondant au cadre VI de la figure 1 ;
[Fig. 7] La figure 7 est une vue en perspective d'une baguette de finition appartenant à la raquette des figures 1 à 6 ;
[Fig. 8] La figure 8 est une vue, en perspective et à plus grande échelle, analogue à la figure 2, pour une raquette selon un deuxième mode de réalisation de l'invention ;
[Fig. 9] La figure 9 est une vue en plan analogue à la figure 3, pour la raquette selon le deuxième mode de réalisation ;
[Fig. 10] La figure 10 est une coupe transversale à plus grande échelle de la raquette, selon le plan X-X à la figure 9 ;
[Fig. 11] La figure 11 est une coupe transversale à plus grande échelle de la raquette, selon le plan XI-XI à la figure 9 ;
[Fig. 12] La figure 12 est une coupe d'une vue en perspective analogue à la figure 2, pour une raquette selon un troisième mode de réalisation de l'invention ;
[Fig. 13] La figure 13 est une vue en perspective d'une ensemble d'oeillet de la raquette de la figure 12 ;
[Fig. 14] La figure 14 est une coupe dans le plan XIV de la figure 13 ;
[Fig. 15] La figure 15 est une vue en perspective de dessous d'une baguette de finition de la raquette de la figure 12 ;
[Fig. 16] La figure 16 est vue en perspective analogue à la figure 2, pour une raquette selon un quatrième mode de réalisation de l'invention ;
[Fig. 17] La figure 17 est une coupe dans le plan XVII de la figure 16 ;
[Fig. 18] La figure 18 est une vue en perspective d'un ensemble d'oeillets de la raquette de la figure 16 ; et
[Fig. 19] La figure 19 est une vue en perspective de dessous d'une baguette de finition de la raquette de la figure 16.

Un ensemble 1 pour la pratique d'un sport de raquette, représenté sur les figures 1 à6, comprend une raquette de sport 2 selon un premier mode de réalisation de l'invention. La raquette de sport 2 comprend au moins une baguette de finition 4. L'ensemble 1 comprend plusieurs baguettes de finition 4, 4', 4", qui sont au nombre de trois dans l'exemple des figures, parmi lesquelles est choisie la baguette de finition 4 qui appartient à la raquette de sport 2. Ainsi, l'ensemble 1 comprend, outre la raquette de sport 2, les baguettes de finition 4' et 4".

En variante, le nombre de baguettes de finition de l'ensemble 1 est différent de trois, par exemple égal à 1, 2, 4 ou plus.

La raquette de sport 2 comprend un manche 3 et un élément de raquette 5 délimité par une paroi extérieure 6. L'élément de raquette 5 est symétrique par rapport à un plan principal P parallèle au plan de la figure 1. L'élément de raquette 5 comprend un cadre 7 et au moins deux ensembles d'oeillets de guidage 9. Le manche 3 est raccordé sur le cadre 7 au moyen de deux branches 11 qui forment un pont, parfois dénommé « yoke ».

On note X un axe longitudinal de la raquette 2 selon lequel s'étend le manche 3 et qui relie une première extrémité 13 du cadre 7, opposée au manche 3, et une deuxième extrémité 15 de ce cadre, située du côté du manche 3 et du pont formé par les branches 11.

On note Y un axe transversal de la raquette 2 qui est perpendiculaire à l'axe X et contenu dans le plan principal P du cadre 7, de même que l'axe longitudinal X.

On note Z un axe d'épaisseur de la raquette 2 qui est perpendiculaire aux axes X et Y et au plan principal P. Les axes X, Y et Z définissent un repère orthogonal.

La raquette de sport 2 est symétrique par rapport à un plan de symétrie comprenant l'axe longitudinal X et l'axe d'épaisseur Z.

Dans la représentation de la figure 1, les parties du cadre 7 peuvent être repérées à la façon d'un cadran horaire, en considérant que la première extrémité 13 correspond à 12h, alors que la deuxième extrémité 15, située près du pont ou yoke, correspond à 6h. L'axe 6h-12h du cadran est confondu avec l'axe X. L'axe 3h-9h est confondu avec l'axe Y.

Le cadre 7 comprend une paroi intérieure 17 et une paroi extérieure 19 définissant, entre elles, un volume interne 20 du cadre 7. On note respectivement S17 et S19 la surface externe de la paroi intérieure 17 et de la paroi extérieure 19, ces surfaces externes étant opposées au volume interne 20.

Le cadre 7 définit une direction radiale R dirigée de la paroi intérieure 17 vers la paroi extérieure 19 en tout point du cadre 7. La paroi intérieure 17 est concave et la paroi extérieure 19 est convexe par rapport à la direction radiale R.

Une gorge 23 est ménagée dans la paroi extérieure 19 du cadre 7.

Chaque section transversale du cadre 7 définit une enveloppe externe E7. L'enveloppe externe E7 est confondue avec les surfaces externes S17 et S19 de la paroi intérieure 17 et de la paroi extérieure 19. A la jonction entre la surface externe S19 et la gorge 23, l'enveloppe s'étend vers le plan principal P suivant la tangente de la surface externe S19 au point de jonction entre la surface externe S19 et la gorge 23. Ainsi l'enveloppe externe E7 est définie par la surface externe S17, la surface externe S19 et deux segments, symétriques par rapport au plan principal P et reliant, d'une part, le point de concours des tangentes de la surface externe S19 et, d'autre part, la jonction avec la gorge 23 et la jonction entre la surface externe S19 et la gorge 23. L'enveloppe externe E7 est représentée par un trait mixte épais aux figures 4 et 5.

La cadre 7 présente des trous 21. Les trous 21 traversent le cadre 7 et relient, entre elles, la paroi intérieure 17 et la paroi extérieure 19.

La paroi extérieure 19 du cadre 7 forme la paroi extérieure 6 de l'élément de raquette 5.

Les deux ensembles d'œillets 9 sont disposés sur des portions 25 et 27 latérales du cadre 7, qui correspondent à approximativement à des zones entre 2h et 5h et entre 7h et 10h du cadran formé par le cadre. Chaque ensemble d'œillets 9 comprend une semelle 29 destinée à venir en appui contre la gorge 23 du cadre 7 et plusieurs œillets 31 destinés à traverser le cadre 7 par les trous 21, en débouchant en direction du volume entouré par la paroi intérieure 17. Comme visible aux figures 4 et 5, chaque semelle 29 s'étend, suivant l'axe d'épaisseur Z, en divergeant du plan principal P.

Avantageusement chaque ensemble d'œillets 9 est une pièce indépendante du cadre 7, rapportée dans la gorge 23 du cadre 7.

La raquette de sport 2 comprend, de façon connue en soi, une ou plusieurs cordes 43 longitudinales disposées parallèlement à l'axe X et une ou plusieurs autres cordes transversales 43 disposées parallèlement à l'axe Y. Les différentes cordes 43 de la raquette 2 forment ensemble le tamis, non représenté, de la raquette de sport 2 qui s'étend dans le plan principal P.

Pour la clarté du dessin, les ensembles d'œillets 9 et les cordes transversales 43 ne sont pas représentés sur la figure 1.

Chaque corde 43 traverse le cadre 7 entre la paroi intérieure 17 et la paroi extérieure 19 en passant au travers des trous 21. Chaque corde 43 est guidée à travers les trous 21 par un œillets 31 d'un ensemble d'œillets 9.

La baguette de finition 4 est configurée pour venir se monter, en regard d'un des ensembles d'œillets 9, sur l'élément de raquette 3, en particulier sur la portion 25 du cadre 7. Dans l'exemple, la raquette de sport 2 comprend une deuxième baguette de finition 46 montée sur la portion 27. Par symétrie de la raquette de sport 2 par rapport à un plan comprenant l'axe longitudinal X et l'axe d'épaisseur Z, la deuxième baguette de finition 46 est identique à la baguette de finition 4.

La baguette de finition 4 présente une paroi extérieure 47 convexe et, avantageusement, deux pattes 49 qui s'étendent, lorsque la baguette de finition 4 est montée sur le cadre 7, dans une direction opposée à la direction radiale R. Dans cet exemple, les deux pattes 49 s'étendent sur toute une longueur de la baguette de finition 4.

On note S47 la surface externe de la paroi extérieure 47, qui est orientée dans le sens de la direction radiale R.

Les pattes 49 délimitent entre elles un volume 51. Des surfaces internes 53 des pattes, délimitant le volume 51, épousent la forme de la semelle 29 de l'ensemble d'œillets 9, de manière à ce que les pattes 49 puissent coulisser sur la semelle 29, par complémentarité de formes, selon une direction longitudinale de la portion 25 du cadre 7.

Des surfaces externes 55 des pattes 49 épousent la forme de la gorge 23 du cadre 7, de manière que la baguette de finition 4 puisse coulisser dans le cadre 7 par complémentarité de formes, selon la direction longitudinale de la portion 25 du cadre 7.

La baguette de finition 4 est montée par coulissement sur la portion 25 du cadre 7 une fois que la raquette est cordée, en particulier une fois que l'ensemble d'œillet est déjà en place dans la gorge 23. En d'autres termes la baguette de finition 4 n'est pas traversée par les cordes 43.

La gorge 23 du cadre 7 et la semelle 29 de l'ensemble d'œillets 9 associée à la portion 25 forment deux rails 57 dans lesquels les pattes 49 de la baguette de finition 4 sont insérées. Les contacts surfaciques entre les rails 57 et les pattes 49 forment une liaison glissière entre la baguette de finition 4 et l'élément de raquette 3 et assurent le montage de la baguette de finition 4 sur la raquette de sport 2.

Lorsque la baguette de finition 4 est montée sur la raquette de sport 2, la semelle 29 forme une butée au déplacement de la baguette de finition 4 suivant la direction radiale R.

Lorsque la baguette de finition 4 est montée sur la raquette de sport 2, la baguette de finition 4 recouvre totalement l'ensemble d'œillets 9 et enferme l'ensemble d'œillets 9 dans le volume 51. La baguette de finition 4 protège l'ensemble d'œillets 9 et le cordage de la raquette de sport 2 de la poussière extérieure et assure une meilleure durée de vie au cordage.

La baguette de finition 4 recouvre plusieurs œillets 31 successifs de l'ensemble d'œillets. Dans l'exemple, comme bien visible à la figure 2, la baguette de finition 4 recouvre au moins six œillets 31. La longueur de la baguette de finition 4 dépend du nombre d'œillets 31 à recouvrir. Ses autres dimensions, notamment sa largeur, son épaisseur et sa cambrure, ne dépendent pas de la géométrie de l'ensemble d'œillets 9.

Lorsque la baguette de finition 4 est montée sur l'élément de raquette 3, la surface externe S47 de la paroi extérieure 47 affleure la surface externe S19 de la paroi extérieure 19 du cadre 7. Les parois extérieures 19 et 47 forment ensemble une paroi externe 61 de la raquette 2 de sport dont la surface externe S61 est continue, sans rupture. En particulier, il n'y a pas de relief abrupt, de type épaulement ou marche, à la jonction entre les surfaces externes S19 et S47. Au sens mathématique la surface externe S61 est continument dérivable, c'est-à-dire que les extrémités des surfaces externes S19 et S47 ont une tangente commune.

La conception et le montage de la baguette de finition 4 assurent l'obtention d'une surface externe S61 convexe et continue, sans relief abrupt externe. En tout point de la longueur de la baguette de finition 4, c'est-à-dire dans toute section transversale du cadre 7 dans laquelle la baguette de finition 4 est présente, la surface externe S61 est inscrite dans l'enveloppe externe E7 du cadre. Par inscrite dans l'enveloppe externe E7, on entend que la surface externe S61 est confondue avec l'enveloppe externe E7 ou est contenue à l'intérieur du périmètre délimité par l'enveloppe externe E7. Ce faisant, la surface externe S61 ne traverse pas ni ne dépasse de l'enveloppe externe E7. Ainsi la baguette de finition 4 ne recouvre pas la surface externe S19.

La géométrie de la surface externe S61 améliore l'aérodynamisme de la raquette de sport 2, assurant une meilleure pénétration et un meilleur déplacement dans l'air de la raquette de sport 2. L'amélioration de l'aérodynamisme de la raquette de sport 2 permet de favoriser la vitesse de déplacement de la tête de la raquette de sport 2, ce qui permet ainsi de donner plus de rotation et/ou de vitesse à une balle, non représentée, lorsque la balle est frappée par la raquette de sport 2.

La baguette de finition peut être montée et démontée sur la raquette de sport 2 à la guise de l'utilisateur de la raquette de sport 2. L'utilisateur de la raquette de sport 2 peut, par exemple, jouer sans baguette de finition 4 montée sur la raquette de sport 2. La baguette de finition 4 se démonte facilement de la raquette de sport 2 par simple coulissement de la baguette de finition 4 dans la gorge 23 jusqu'au retrait de la baguette de finition 4 de la gorge 23. Le retrait de la baguette de finition 4 permet, par exemple, de réajuster le cordage. A l'inverse, la baguette de finition peut être mise en place sur le cadre 7 par coulissement dans la gorge 23.

Avantageusement, la raquette comprend un ensemble renforcé d'œillet 63. L'ensemble renforcé d'œillets 63 est un autre ensemble d'œillets, différent des ensembles d'œillets 9. L'ensemble renforcé d'œillets 63 est disposé sur une portion 33 du cadre 7 correspondant à une zone entre 10h et 14h. L'ensemble renforcé d'œillets 63 comprend une semelle, non représenté, destinée à venir en appui contre la gorge 23 du cadre 7 et des œillets 37 destinés à guider les cordes 43 à travers le cadre 7 par les trous 21.

Pour la simplicité du dessin, seule une partie des œillets 37 de l'ensemble renforcé d'œillets 63 est représentée à la figure 1.

L'ensemble renforcé d'œillets 63 comprend également une paroi extérieure 65 qui s'étend de chaque côté l'ensemble renforcé d'œillets 63 selon l'axe d'épaisseur Z. La paroi extérieure 65 forme un renfort du cadre 7 et protège le cadre 7 des chocs. La paroi extérieure 65 recouvre la paroi extérieure 19 du cadre 7. La paroi extérieure 65 comprend deux bandes 65A et 65B, qui délimitent entre elles une gorge 67.

Avantageusement, une largeur de la gorge 23 du cadre 7 est supérieure à une largeur de la gorge 67 de l'ensemble renforcé d'œillets 63.

Avantageusement, la baguette de finition 4 comprend une extrémité 69 configurée pour coulisser dans la gorge 67 de l'ensemble renforcé d'œillets 10. Plus précisément, la baguette de finition présente une largeur rétrécie à l'extrémité 69. Dans l'exemple, comme visible à la figure 7, la largeur de la baguette de finition 4 est discontinue en raison du rétrécissement droit de l'extrémité 69.

Avantageusement l'ensemble 1 pour la pratique du sport de raquette comprend une autre baguette de finition 70 qui affleure la paroi extérieure 65 de l'ensemble renforcé d'œillets 63 et qui est montée par coulissement dans la gorge 67 de l'ensemble renforcé d'œillets 63. En d'autre termes, une surface externe S70 de la baguette de finition 70 affleure les surfaces externes S65A et S65B des bandes 65A et 65B.

Avantageusement, les baguettes de finition 4, 4' et 4" ont des propriétés différentes. Par exemple, les baguettes de finition 4, 4' et 4" ont des états de surface, des couleurs, des duretés et/ou des masses différentes. En outre, selon un aspect non représenté de l'invention, l'ensemble 1 pour la pratique du sport de raquette comprend plusieurs baguettes de finition du type de la baguette 46 et/ou du type de la baguette 70 de propriétés différentes, ces propriétés étant les mêmes que celles mentionnées pour les baguettes 4, 4' et 4". Ainsi, les baguettes de finition 4, 46 et 70 sont sélectionnées parmi les baguettes de finition de l'ensemble 1 de manière à modifier les propriétés de la raquette de sport 2.

En variante, non représentée, le cadre 7 et les ensembles d'œillets 9 sont monoblocs, c'est-à-dire formés d'une seule et même pièce.

En variante, non représentée, la largeur de la baguette de finition 4 présente un biseau à l'extrémité 69 et donc un rétrécissement continu de la largeur de la baguette de finition 4 à l'extrémité 69.

Dans une variante, non représentée, la baguette de finition 4 présente une paroi extérieure 47 concave, avec une surface externe S61 inscrite dans l'enveloppe externe E7 et améliorant l'aérodynamisme de la raquette de sport 2.

Dans une variante, non représentée, la fixation de la baguette de finition 4 sur le cadre 7 peut être réalisée par un système de clipsage de la baguette de finition 4 sur le cadre 7 ou par tout autre mode de fixation permettant le montage et le démontage de la baguette de finition 4 sur le cadre 7.

Les figures 8 à 11, illustrent une raquette de sport 102 selon un deuxième mode de réalisation de l'invention, la raquette de sport 102 étant identique à la raquette de sport 2 du premier mode de réalisation sauf pour les caractéristiques décrites ci-après. Les signes de référence pour le dispositif de la raquette de sport 102 correspondent à ceux de la raquette de sport 2 lorsque que l'élément référencé est inchangé. Les signes de référence sont augmentés de 100 lorsqu'ils désignent des éléments similaires mais modifiés dans la raquette de sport 2. Si une référence est mentionnée dans la suite de la description sans être portée sur l'une des figures 8 à 11, ou portée sur l'une de ces figures sans être mentionnée dans la description, elle concerne le même élément que celui portant la même référence dans le premier mode de réalisation.

Dans le deuxième mode de réalisation, la semelle 129 de l'ensemble d'œillet 109 épouse la forme de la gorge 23 du cadre 7 et s'étend sur toute une hauteur de la gorge 23 du cadre 7 jusqu'à une paroi extérieure 173.

La paroi extérieure 173 de l'ensemble d'œillet 109 forme, avec la paroi extérieure 19 du cadre 7, la paroi extérieure 106 de l'élément de raquette 105.

On note S106 la surface externe de la paroi extérieure 106. On note S173 la surface externe de la paroi extérieure 173. Les parois externes sont orientées selon la direction radiale du cadre 107, définie comme dans le premier mode de réalisation.

La surface externe S173 affleure la surface externe S19 de la paroi extérieure 19 du cadre 7, de sorte que la surface externe S106 est continue, sans relief abrupt.

L'ensemble d'œillet 109 présente, également, une gorge 171, délimitée par une surface interne 172. Deux rainures 175 sont ménagées, symétriquement par rapport au plan principal P, dans la gorge 171 de l'ensemble d'œillet 109.

La baguette de finition 4 présente des pattes 149 qui s'étendent, symétriquement par rapport au plan principal P, suivant l'axe d'épaisseur Z. Les deux pattes 149 sont configurées pour s'insérer dans les rainures 175. Les contacts entre les rainures 175 et les pattes 149 forment une liaison glissière entre la baguette de finition 4 et l'élément de raquette 105, en particulier l'ensemble d'œillet 109, et assurent le montage de la baguette de finition 4 sur la raquette de sport 102.

Lorsque la baguette de finition 4 est montée sur la raquette de sport 2, les rainures 175 forment une butée radiale empêchant le déplacement suivant la direction radiale R de la baguette de finition 4 et assurant le maintien en position radial de la baguette de finition 4.

Lorsque la baguette de finition 4 est montée sur la raquette de sport 2, la surface externe S47 de sa paroi extérieure 47 affleure la surface externe S173 de la paroi extérieure 173 de l'ensemble d'œillets 109 et forme, avec la surface externe S19 de la paroi extérieure 19 du cadre 7 et la surface externe S173 de la paroi extérieure 173 de l'ensemble d'œillets 109, une surface externe S161 de la raquette de sport 102.

Ainsi, l'aérodynamisme de la raquette de sport 102 est amélioré, comme celui de la raquette de sport 2. Sa pénétration dans l'air est également améliorée.

Les figures 12 à 15, illustrent une raquette de sport 202 selon un troisième mode de réalisation de l'invention, la raquette de sport 202 étant identique à la raquette de sport 2 du premier mode de réalisation sauf pour les caractéristiques décrites ci-après. Les signes de référence pour le dispositif de la raquette de sport 202 correspondent à ceux de la raquette de sport 2 lorsque l'élément référencé est inchangé. Les signes de référence sont augmentés de 200 lorsqu'ils désignent des éléments similaires mais modifiés dans la raquette de sport 2. Si une référence est mentionnée dans la suite de la description sans être portée sur l'une des figures 12 à 15, ou portée sur l'une de ces figures sans être mentionnée dans la description, elle concerne le même élément que celui portant la même référence dans le premier mode de réalisation.

Dans ce troisième mode de réalisation, la baguette de finition 204 comprend des protubérances 280 réparties sur le long de la baguette de finition 204. Les protubérances 280 s'étendent dans le volume 51, entre les pattes 49, perpendiculairement à la paroi extérieure 47 dans une direction opposée à la surface extérieure S247. En d'autres termes, les protubérances s'étendent, lorsque la baguette de finition 204 est montée sur le cadre 7, dans une direction opposée à la direction radiale R.

L'ensemble d'œillets 209 présente des logements 282 traversant la semelle 29 parallèlement aux œillets 31. Les logements 282 sont configurés pour respectivement recevoir une protubérance 280 de la baguette de finition 204.

Dans ce mode de réalisation, la baguette de finition 204 est montée sur l'ensemble d'œillet 209 par clipsage des protubérances 280 dans les logements 282.

En variante non représentée, la baguette de finition 204 peut présenter, sur la surface externe S247, une encoche de réception configurée pour recevoir une pointe d'un outil permettant le démontage de la baguette de finition 204. La surface externe S247 est continue sauf en un point localisé sur la longueur totale de la baguette de finition 204, dans lequel est ménagé l'encoche de réception, une dimension de l'encoche de réception étant inférieure à un diamètre d'une corde.

Les figures 16 à 19, illustrent une raquette de sport 302 selon un quatrième mode de réalisation de l'invention, la raquette de sport 302 étant identique à la raquette de sport 2 du premier mode de réalisation sauf pour les caractéristiques décrites ci-après. Les signes de référence pour le dispositif de la raquette de sport 302 correspondent à ceux de la raquette de sport 2 lorsque l'élément référencé est inchangé. Les signes de référence sont augmentés de 300 lorsqu'ils désignent des éléments similaires mais modifiés dans la raquette de sport 2. Si une référence est mentionnée dans la suite de la description sans être portée sur l'une des figures 16 à 19, ou portée sur l'une de ces figures sans être mentionnée dans la description, elle concerne le même élément que celui portant la même référence dans le premier mode de réalisation.

Dans ce quatrième mode de réalisation, les deux pattes 49 de la raquette de sport 2 du premier mode de réalisation sont remplacées par plusieurs pattes 349 formant deux rangées sur la longueur de la baguette de finition 304. Chacune des pattes 349 de la baguette de finition 304 comprend une protubérance 390 qui s'étend dans le volume 51 perpendiculairement à la patte 349 associée.

L'ensemble d'oeillets 309 présente des logements 392 qui s'étendent en saillie de la semelle 329 perpendiculairement aux œillets 31. Les logements 392 sont configurés pour respectivement recevoir une protubérance 390 de la baguette de finition 304.

Dans ce mode de réalisation, la baguette de finition 304 est montée sur l'ensemble d'oeillet 309 par clipsage des protubérances 390 dans les logements 392. Ainsi, dans ce mode de réalisation les pattes 349 de la baguette de finition 204 ne sont pas en contact avec la gorge 23.

Toute caractéristique décrite ci-avant pour un mode de réalisation ou une variante est applicable aux autres modes de réalisation et variantes décrits ci-avant, pour autant que cela est techniquement possible.

## Revendications

1. Raquette de sport (2 ;102 ;202 ;302) comprenant :
- un manche (3)
- un élément de raquette (5 ; 105) comprenant :
∘ un cadre (7) dont une section transversale définit un enveloppe externe (E7), le cadre (7) comprenant une paroi intérieure (17), définissant une surface externe (S17), une paroi extérieure (19), définissant une surface extérieure (S19), le cadre (7) comprenant une gorge (23) ménagée dans la paroi extérieure (19), l'enveloppe externe (E7) étant confondue avec les surfaces externes (S17) et (S19) de la paroi intérieure (17) et de la paroi extérieure (19) et s'étendant, à la jonction entre la surface externe (S19) et la gorge (23), vers un plan principal (P) suivant une tangente de la surface externe (S19) au point de jonction entre la surface externe (S19) et la gorge (23) ; et
∘ un ensemble d'œillets (9 ; 109 ; 209 ; 309) de guidage de corde (43) en appui contre la gorge (23) de la paroi extérieure (19) du cadre (7) ;
- un ensemble de cordes (43) définissant un tamis, les cordes (43) traversant localement le cadre (7) en étant guidées par l'ensemble d'œillets (9 ; 109 ; 209 ; 309) de guidage ;
**caractérisée en ce que** la raquette de sport (2 ; 102 ; 202 ; 302) comprend au moins une baguette de finition (4 ; 204 ; 304), montée sur l'élément de raquette (5) en regard de l'ensemble d'œillets (9 ; 109 ; 209 ; 309) et comprenant une surface externe (S47, S247) qui affleure une surface externe (S19, S106) d'une paroi extérieure (6 ; 106) de l'élément de raquette (5 ; 105) pour former une surface externe (S61 ; S161) de la raquette de sport (2 ; 102 ; 202, 302), continument dérivable et inscrite dans l'enveloppe externe (E7) de la section transversale du cadre, en tout point le long de la baguette de finition.

2. Raquette de sport (2 ; 102) selon la revendication précédente dans laquelle la baguette de finition (4) comprend deux pattes (49 ; 149) configurées pour s'insérer dans une gorge (23 ; 171) de la raquette de sport (2 ; 102), de manière à monter par coulissement la baguette de finition (4) dans la gorge (23 ; 171), l'ensemble d'œillets (9 ; 109) étant en place dans la gorge (23).

3. Raquette de sport (2) selon la revendication précédente dans laquelle
- la baguette de finition (4) recouvre totalement l'ensemble d'œillets (9) de guidage ;
- le cadre (7) forme la gorge (23) dans laquelle est montée par coulissement la baguette de finition (4) ;
- l'ensemble d'œillets (9) forme une butée au déplacement de la baguette de finition (4) suivant une direction radiale (R) ; et
- la surface externe (S47) de la baguette de finition (4) affleure la surface externe (S19) de la paroi extérieure (19) du cadre (7).

4. Raquette de sport (102) selon la revendication 2 dans laquelle :
- l'ensemble d'œillets (109) de guidage comprend une paroi extérieure (173) dont une surface externe (S173) affleure la surface externe (S19) la paroi extérieure (19) du cadre (7) de manière à former une surface externe (S106) d'une paroi extérieure (106) de l'élément de raquette (105) ;
- l'ensemble d'œillets (109) de guidage forme la gorge (171) dans laquelle est montée par coulissement la baguette de finition (4) ; et
- la surface externe (S47) de la baguette de finition (4) affleure la surface externe (S173) de la paroi extérieure (173) de l'ensemble d'œillets (109) de guidage.

5. Raquette de sport (202 ; 302) selon la revendication 1 dans laquelle :
- la baguette de finition (204 ; 304) comprend des protubérances (280 ; 390),
- l'ensemble d'œillets (209 ; 309) comprend des logements (282 ; 392) configurés pour respectivement recevoir une protubérance (280 ;390) de la baguette de finition (204 ; 304), et
- la baguette de finition (204 ; 304) est configurée pour être montée sur l'ensemble d'œillets (209 ; 309) par clipsage des protubérances (280 ; 390) dans les logements (282 ; 392).

6. Raquette de sport (202) selon la revendication 5 dans laquelle :
- les protubérances (280) sont réparties le long de la baguette de finition (204) et s'étendent perpendiculairement à une paroi extérieure (47) de la baguette de finition (204) dans une direction opposée à la surface extérieure (S247), et
- les logements (282) traversent l'ensemble d'œillets (209) parallèlement à des œillets (31) de l'ensemble d'œillets (209).

7. Raquette de sport (302) selon la revendication 5 dans laquelle :
- la baguette de finition (304) comprend des pattes (349) formant deux rangées et délimitant un volume (51), chacune des pattes (349) comprenant une protubérance (390) qui s'étend dans le volume (51) perpendiculairement à la patte (349) associée, et
- les logements (392) s'étendent en saillie de l'ensemble d'œillets (309) perpendiculairement à des œillets (31) de l'ensemble d'œillets (309).

8. Raquette de sport (2 ; 102 ; 202 ; 302) selon l'une quelconque des revendications précédentes comprenant un autre ensemble d'œillets (63) de guidage de corde monté sur le cadre (7) et recouvrant une partie de la paroi extérieure (19) du cadre (7) et en ce que la raquette de sport (2 ; 102 ; 202 ; 302) comprend une autre baguette de finition (70) dont une surface externe (S70) affleure la surface externe (S65A, S65B) d'une paroi extérieure (65) de l'autre ensemble d'œillets (63) et qui est montée par coulissement dans une gorge (67) de l'autre ensemble d'œillets (63) de guidage.

9. Raquette de sport (2 ; 102 ; 202 ; 302) selon la revendication précédente dans laquelle une extrémité (69) de l'autre baguette de finition (70) est configurée pour être montée par coulissement dans la gorge (67) de l'autre ensemble d'œillets (63) de guidage, l'autre ensemble d'œillets (63) étant en place dans la gorge (23).

10. Raquette de sport (2 ; 102 ; 202 ; 302) selon la revendication précédente dans laquelle
- une largeur de la gorge (23) du cadre (7) est supérieure à la une largeur de la gorge (67) de l'autre ensemble d'œillets (63) de guidage,
- une largeur de la baguette de finition (4 ; 204 ; 304) est rétrécie à l'extrémité (69) de la baguette de finition (4).

11. Raquette de sport (2 ; 102 ; 202 ; 302) selon l'une quelconque des revendications précédentes dans laquelle l'ensemble d'œillets (9 ; 109 ; 209 ; 309) de guidage est une pièce indépendante du cadre (7), rapportée dans la gorge (23 ; 171) du cadre (7).

12. Raquette de sport (2 ; 102 ; 202 ; 302) selon l'une quelconque des revendications précédentes dans laquelle le cadre (7) et l'ensemble d'œillets (9 ; 109 ; 209 ; 309) de guidage sont monoblocs.

13. Ensemble (1) pour la pratique d'un sport de raquette comprenant une raquette de sport (2 ; 102 ; 202 ; 302) selon l'une quelconque des revendications précédentes dans lequel la baguette de finition (4 ; 204 ; 304) est sélectionnée parmi plusieurs baguettes de finition (4, 4', 4") de propriétés différentes, qui appartiennent également à l'ensemble (1) pour la pratique du sport de raquette.
